# EUROPÄISCHE PATENTSCHRIFT

(11) **EP 4 374 124 B1**
(45) Veröffentlichungstag und Bekanntmachung des Hinweises auf die Patenterteilung: **29.10.2025**
(21) Anmeldenummer: 22758122.0
(22) Anmeldetag: 21.07.2022
(51) Int. Cl.: F28D 1/047, F28D 20/00, F28F 1/10, F28F 9/013

(54) **WÄRMESPEICHER UND WÄRMETAUSCHER FÜR DIESEN WÄRMESPEICHER**
HEAT STORAGE SYSTEM AND HEAT EXCHANGER FOR THE HEAT STORAGE SYSTEM
SYSTEME DE STOCKAGE D'ENERGIE THERMIQUE ET ECHANGEUR DE CHALEUR POUR LE SYSTEME DE STOCKAGE D'ENERGIE THERMIQUE

(30) Priorität: 21.07.2021 AT 601982021
(43) Veröffentlichungstag der Anmeldung: 29.05.2024
(73) Patentinhaber: Laabmayr, Robert, 5302 Henndorf am Wallersee (AT)
(72) Erfinder: Laabmayr, Robert, 5302 Henndorf am Wallersee (AT)
(74) Vertreter: Jell, Friedrich
(86) Internationale Anmeldenummer: PCT/AT2022/060265
(87) Internationale Veröffentlichungsnummer: WO 2023/000011

(56) Entgegenhaltungen:
- EP-A1- 1 835 214
- DE-A1- 102008 059 544
- DE-A1- 102011 118 603
- DE-A1- 102015 100 227
- DE-U1- 202011 107 072
- FR-A3- 3 063 135
- US-A1- 2016 320 146
- US-B2- 7 007 748

## Beschreibung

### Technisches Gebiet

Die Erfindung betrifft einen Wärmespeicher und einen Wärmetauscher für diesen Wärmespeicher mit einem ersten und zweiten Anschluss, mit einem im Strömungspfad zwischen erstem und zweitem Anschluss vorgesehenes Wellrohr, das einen ersten Rohrabschnitt, der an den ersten Anschluss angeschlossen ist, und einen an diesen ersten Rohrabschnitt anschließenden zweiten Rohrabschnitt aufweist, der wendelförmig verläuft.

### Stand der Technik

Zur Erwärmung eines Wärmeträgers eines Wärmespeichers ist es bekannt (EP2489945A2), im Behälter des Wärmespeichers einen Strömungskanal vorzusehen, der ein Wellrohr eines Wärmetauschers aufweist. Dem Wärmetauscher sind am Behälter zwei Außenanschlüsse zugeordnet, über die das Wellrohr mit einem flüssigen Medium beschickt werden kann. Das im Behälter vorgesehene Wellrohr weist einen ersten Rohrabschnitt auf, der an den Außenanschluss angeschlossen ist. An diesen ersten Rohrabschnitt schließt ein zweiter Rohrabschnitt an, der im Strömungskanal vorgesehen ist und dort wendelförmig verläuft. Die konstruktive Ausführung des zweiten Rohrabschnitts sorgt für einen hohen Wirkungsgrad am Wärmetauscher - dies unter anderem durch die turbulente Strömung aufgrund des Wellrohrs. Nachteilig weisen Wellrohre bei erhöhtem Mediendruck die Tendenz zu Längsausdehnung auf - was den Verlauf des Wellrohrs im Strömungskanal beeinträchtigt und damit den Wirkungsgrad des Wärmetauschers gefährdet. Zudem kann eine unkontrollierte Längenausdehnung am Wellrohr die Konstruktion sowie die Lebensdauer und Funktionalität des Wärmespeichers gefährden. EP 1 835 214 A1 zeigt einen Wärmespeicher mit einem Wellrohr gemäß dem Oberbegriff von Anspruch 1. Das Wellrohr wird durch außen angebrachte Halterungen gestützt.

### Darstellung der Erfindung

Die Erfindung hat sich daher die Aufgabe gestellt, einen Wärmespeicher der eingangs geschilderten Art auf konstruktiv einfache Weise in der Standfestigkeit gegenüber höheren Mediendrücken am Wärmetauscher zu verbessern, um diesen Wärmespeicher vielseitiger verwenden zu können.

Die Erfindung löst die gestellte Aufgabe durch die Merkmale des Anspruchs 1.

Indem der Wärmetauscher eine im Wellrohr vorgesehene Versteifung aufweist, die im ersten Rohrabschnitt verläuft und im zweiten Rohrabschnitt endet, kann selbst höheren Drücken von im Wellrohr geführten Medien standgehalten werden. Die Versteifung sorgt nämlich für einen festgelegten Verlauf des Wellrohrs zwischen Anschluss und Wendel, was Längsausdehnung des Wellrohrs und damit Instabilitäten vermeidet. Dies verbessert die Druckbeständigkeit des Wärmetauschers erheblich. Der erfindungsgemäße Wärmetauscher ist daher vielseitiger einsetzbar, insbesondere ist er auch für die Aufnahme von Medien von einem Fernheiznetzwerk zum Wärmetausch geeignet.

Um die Druckstabilität des Wärmetauschers weiter zu erhöhen, kann vorgesehen sein, dass die Versteifung nach einer zweiten Windung der Wendel des zweiten Rohrabschnitts endet. Diese Versteifung kann damit auch den Verlauf der Wendel des Wellrohrs stabilisieren. Aufgrund einer vergleichsweise hohen Formstabilität der Rohrwendel kann beispielsweise bereits ausreichend sein, wenn die Versteifung nach einer ersten Windung der Wendel des zweiten Rohrabschnitts endet. Dabei kann ausreichend sein, wenn die Versteifung in der zweiten Windung der Wendel endet.

Die Konstruktion des Wärmetauschers kann vereinfacht werden, wenn die Versteifung als ein Innenrohr ausgebildet ist, das im Wellrohr verläuft. Ein Innenrohr ist zudem einfach handhabbar im ersten Rohrabschnitt vorzusehen - was die Herstellung des Wärmespeichers weiter erleichtern kann.

Weist der erste und/oder zweite Anschluss ein Anschlussstück auf, und ist zwischen Anschlussstück und Wellrohr ein fluiddichter Presssitz vorgesehen, kann dies die Konstruktion weiter vereinfachen.

Dies insbesondere, wenn das Wellrohr zwischen Anschlussstück und Versteifung vorgesehen ist und sich der Presssitz zwischen Anschlussstück, Wellrohr und Versteifung ausbildet. Zudem kann damit ein besonders druckbeständiger Übergang zwischen Anschluss und Wellrohr sicherstellen werden - was die Druckstabilität des Wärmetauschers weiter erhöhen kann.

Vorzugsweise liegt die Versteifung in den Rohrabschnitten lose am Wellrohr an, was die Rohrabschnitte im Verlauf besonders stabilisiert und damit die Standfestigkeit des Wärmetauschers weiter erhöhen kann.

Weist das Wellrohr einen dritten Rohrabschnitt auf, der an dem zweiten Anschluss angeschlossen ist. Weist der Wärmetauscher zudem eine im Wellrohr vorgesehene weitere Versteifung auf, die im dritten Rohrabschnitt verläuft und im zweiten Rohrabschnitt endet, kann ein über die gesamte Länge hinsichtlich Druckbeständigkeit hervorragender Wärmetauscher geschaffen werden.

Der erfindungsgemäße Wärmetauscher kann sich insbesondere bei einem Wärmespeicher mit einem Behälter zur Aufnahme eines Wärmeträgers eignen.

Dabei können die Anschlüsse des Wärmetauschers Außenanschlüsse am Wärmespeicher ausbilden oder mit Außenanschlüssen des Wärmespeichers verbunden sein.

Besonders kann sich der erfindungsgemäße Wärmetauscher bei einem Wärmespeicher auszeichnen, der einen im Behälter vorgesehenen Strömungskanal aufweist, der zur Ausbildung einer freien Konvektion des Wärmeträgers ausgebildet ist, wobei sich der zweite Rohrabschnitt im Strömungskanal befindet.

Der Wirkungsgrad des Wärmetauschers ist erhöhbar, wenn der Strömungskanal im Bereich des zweiten Rohrabschnitts in eine Richtung vertikal verlaufend ausgeführt ist.

Weist die Wand des Strömungskanals eine Wärmeisolierung auf, kann dies den Wirkungsgrad des Wärmetauschers weiter erhöhen.

### Kurze Beschreibung der Zeichnung

In den Figuren ist beispielsweise der Erfindungsgegenstand anhand einer Ausführungsvariante näher dargestellt. Es zeigen
Fig. 1 eine Schnittansicht zu einem Wärmespeicher mit einem Wärmetauscher und
Fig. 2 eine vergrößerte Teilansicht zum Wärmetauscher des nach Fig. 1 dargestellten Wärmespeichers.

### Weg zur Ausführung der Erfindung

Der nach Fig. 1 beispielsweise dargestellte Wärmespeicher 1 weist einen Behälter 2 auf, der von einer Behälterwand 3 umfasst ist. An diese Behälterwand 3 schließt eine Außenisolierung an.

Der Wärmeträger 4 des wärmebeladenen Behälters 2 weist einen vertikaler Temperaturgradienten auf, der für eine freie Konvektion 5 genützt werden kann. Zu diesem Zweck ist im Wärmespeicher 1 ein Strömungskanal 6 vorgesehen.

Der Wärmespeicher 1 wird über einen indirekten Wärmetauscher 7 beladen oder entladen. Dieser Wärmetauscher 7 weist einen ersten Anschluss 8 und einen zweiten Anschluss 9 auf, zwischen welchen Anschlüssen 8, 9 sich ein Strömungspfad 10 für ein flüssiges Medium 11 ausbildet.

Die Anschlüsse 8, 9 des Wärmetauschers 7 sind im Wärmespeicher 1 vorgesehen und mit Außenanschlüsse 80, 90 des Wärmespeichers 1 über Anschlussleitungen 81, 91 verbunden. Es ist aber auch vorstellbar, dass die Anschlüsse 8, 9 des Wärmetauschers am Wärmespeicher 1 Außenanschlüsse 80, 90 ausbilden - was nicht dargestellt ist.

Zudem gehört dem Wärmetauscher 7 ein Wellrohr 12 zu, nämlich ein Spiralwellrohr - vorzugsweise aus Edelstahl. Das Wellrohr 12 verläuft im Behälter 2 und ist an die beiden Anschlüsse 8, 9 angeschlossen.

Dabei weist das Wellrohr 12 mehrere Rohrabschnitte 13a, 13b, 13c auf. Der erste Rohrabschnitt 13a schließt an den ersten Anschluss 8 an. Der dritte Rohrabschnitt 13c schließt an den zweiten Anschluss 9 an. Erster und dritter Rohrabschnitt 13a, 13c schließen jeweils an den zweiten Rohrabschnitt 13b an, welcher zweite Rohrabschnitt 13b im Strömungskanal 6 vorgesehen ist - wie in Fig. 1 zu erkennen.

Der zweite Rohrabschnitt 13b verläuft zudem wendelförmig. Damit kann im Zusammenhang mit der Wellrohrform bekanntermaßen im Strömungskanal 6 eine turbulente Strömung erzeugt werden, was zu einem hohen Wirkungsgrad am Wärmetauscher 7 führt.

Um den bekannten Nachteil eines Wellrohrs 12 hinsichtlich einer geringen Druckbeständigkeit in Längsrichtung zu beseitigen, weist der Wärmetauscher 7 eine Versteifung 14 auf. Diese Versteifung 14 verläuft entlang des gesamten ersten Rohrabschnitts 13a und endet im zweiten Rohrabschnitt 13b mit einem, insbesondere stumpfen, Versteifungsende 14b - wie Fig. 2 im Detail zu erkennen.

Damit kann das Wellrohr 12 auch bei höherem Innendruck des flüssigen Mediums 11 seitlich nicht ausweichen, was eine Längsausdehnung des Wellrohrs 12 verhindert. Damit ist der Wärmetauscher 7 auch gegenüber einem hohen hydraulischen Druck standfester, was die Verwendungsmöglichkeit des Wärmespeicher 1 bzw. des Wärmetauschers 7 erweitert - beispielsweise auch in Richtung eines Anschlusses an ein nicht näher dargestelltes Fernwärmenetz.

Wie der Fig. 2 entnommen werden kann, endet diese Versteifung 14 nach einer ersten Windung 15a der Wendel 15 des zweiten Rohrabschnitts 13b. Damit ist bis zur sich selbst stabilisierenden Form der Wendel das Wellrohr 12 im Verlauf fixiert. Dies stellt eine hohe Druckbeständigkeit des Wärmetauschers 7 sicher, da die Versteifung unter anderem eine Axialbelastung des Wellrohrs 12 aufnimmt. Das Wellrohr 12 ist daher besonders standfest gegenüber axialen, zug- und/oder druckförmigen Beanspruchungen.

Es ist aber auch vorstellbar, dass dieses Versteifung 14 nach einer zweiten Windung 15b der Wendel 15 des zweiten Rohrabschnitts 13b endet - was nicht dargestellt ist.

Wie außerdem der Fig. 2 zu entnehmen, ist die Versteifung 14 als ein vorzugsweise außen und/oder innen glattes, Innenrohr 14a ausgebildet.

Diese Versteifung 14 verläuft mit dem Wellrohr 12 in ein Anschlussstück 16 des ersten Anschlusses 8 ein, wie in Fig. 2 zu erkennen. Zwischen dem Anschlussstück 16, dem Wellrohr 12 und der Versteifung 14 ist ein fluiddichter Presssitz 17 vorgesehen, um einen druckfesten hydraulischen Übergang in das Wellrohr 12 am Wärmetauscher 7 sicherzustellen.

Zudem liegt höchstens abschnittsweise die Versteifung 14 in den Rohrabschnitten 13a, 13b lose am Wellrohr 12 an - was in der Fig. 2 zu erkennen ist. Damit wird eine gewisse Beweglichkeit am Wellrohr 12 ermöglicht, um beispielsweise Druckschwankungen am flüssigen Medium 11 ausgleichen zu können, dennoch aber bleibt damit der Verlauf des Wellrohrs 12 in diesen Abschnitten fixiert. Der zweite wendelförmig verlaufende Rohrabschnitt 13b ist daher an beiden Enden mit einer Versteifung 14 versehen. Eine hohe Form- und Druckstabilität kann dadurch sichergestellt werden.

Der gleiche Aufbau ist auch am zweiten Anschluss 9 des Wärmetauschers vorgesehen, von dem ausgehend das Wellrohr 12 einen dritten Rohrabschnitt 13c aufweist.

Auch hier ist im Wellrohr 12 eine Versteifung 14 vorgesehen, die im dritten Rohrabschnitt 13c verläuft und im zweiten Rohrabschnitt 13b endet.

Die Wirkleistung des Wärmetauschers 7 im Wärmespeicher erhöht sich weiter, indem der Strömungskanal 6 im Bereich des zweiten Rohrabschnitts 13b in eine einzige Richtung vertikal verlaufend ausgeführt ist. Zudem weist die Wand 6a des Strömungskanals 6 eine Wärmeisolierung 18 auf, wie in Fig. 1 zu erkennen.

## Patentansprüche

1. Wärmetauscher mit einem ersten und zweiten Anschluss (8, 9), mit einem im Strömungspfad (10) zwischen erstem und zweitem Anschluss (8, 9) vorgesehenen Wellrohr (12), das einen ersten Rohrabschnitt (13a), der an den ersten Anschluss (8) angeschlossen ist, und einen an diesen ersten Rohrabschnitt (13a) anschließenden zweiten Rohrabschnitt (13b) aufweist, der wendelförmig verläuft, **dadurch gekennzeichnet, dass** der Wärmetauscher (7) eine im Wellrohr (12) vorgesehene Versteifung (14) aufweist, die im ersten Rohrabschnitt (13a)verläuft und im zweiten Rohrabschnitt (13b) endet.

2. Wärmetauscher nach Anspruch 1, **dadurch gekennzeichnet, dass** die Versteifung (14) nach einer ersten, vorzugsweise in der zweiten, Windung (15a) der Wendel (15) des zweiten Rohrabschnitts (13b) endet.

3. Wärmetauscher nach Anspruch 1 oder 2, **dadurch gekennzeichnet, dass** die Versteifung (14) als ein Innenrohr (14a) ausgebildet ist.

4. Wärmetauscher nach Anspruch 1, 2 oder 3, **dadurch gekennzeichnet, dass** der erste und/oder zweite Anschluss (8, 9) ein Anschlussstück (16) aufweist, und dass zwischen Anschlussstück (16) und Wellrohr (12) ein fluiddichter Presssitz (17) vorgesehen ist.

5. Wärmetauscher nach Anspruch 4, **dadurch gekennzeichnet, dass** das Wellrohr (12) zwischen Anschlussstück (16) und Versteifung (14) vorgesehen ist und dass sich der Presssitz (17) zwischen Anschlussstück (16), Wellrohr (12) und Versteifung (14) ausbildet.

6. Wärmetauscher nach einem der Ansprüche 1 bis 5, **dadurch gekennzeichnet, dass** die Versteifung (14) in den Rohrabschnitten (13a, 13b) lose am Wellrohr (12) anliegt.

7. Wärmetauscher nach einem der Ansprüche 1 bis 6, **dadurch gekennzeichnet, dass** das Wellrohr (12) einen dritten Rohrabschnitt (13c) aufweist, der an dem zweiten Anschluss (9) angeschlossen ist, und dass der Wärmetauscher (7) eine im Wellrohr (12) vorgesehene weitere Versteifung (14) aufweist, die im dritten Rohrabschnitt (13c) verläuft und im zweiten Rohrabschnitt (13b) endet.

8. Wärmespeicher mit einem Behälter (2) zur Aufnahme eines Wärmeträgers (4) und mit dem Wärmetauscher (7) nach einem der Ansprüche 1 bis 7.

9. Wärmespeicher nach Anspruch 8, **dadurch gekennzeichnet, dass** die Anschlüsse (8, 9) des Wärmetauschers (7) mit Außenanschlüssen (80, 90) des Wärmespeichers (1) verbunden sind.

10. Wärmespeicher nach Anspruch 8 oder 9, **dadurch gekennzeichnet, dass** der Wärmespeicher einen im Behälter (2) vorgesehenen Strömungskanal (6) aufweist, der zur Ausbildung einer freien Konvektion des Wärmeträgers (4) ausgebildet ist, wobei sich der zweite Rohrabschnitt (13b) im Strömungskanal (6) befindet.

11. Wärmespeicher nach einem der Ansprüche 8 bis 10, **dadurch gekennzeichnet, dass** der Strömungskanal (6) im Bereich des zweiten Rohrabschnitts (13b) in eine Richtung vertikal verlaufend ausgeführt ist.

12. Wärmespeicher nach einem der Ansprüche 8 bis 11, **dadurch gekennzeichnet, dass** die Wand (6a) des Strömungskanals (6) eine Wärmeisolierung (18) aufweist.

## Claims

1. Heat exchanger having a first and second connection (8, 9), having a corrugated pipe (12) which is provided in the flow path (10) between the first and second connections (8, 9) and has a first pipe portion (13a) which is connected to the first connection (8) and a second pipe portion (13b) which adjoins this first pipe portion (13a) and extends helically, **characterized in that** the heat exchanger (7) has a stiffener (14) provided in the corrugated pipe (12), which runs in the first pipe portion (13a) and ends in the second pipe portion (13b).

2. Heat exchanger according to claim 1, **characterized in that** the stiffener (14) ends after a first, preferably in the second, turn (15a) of the helix (15) of the second pipe portion (13b).

3. Heat exchanger according to claim 1 or 2, **characterized in that** the stiffener (14) is designed as an inner pipe (14a).

4. Heat exchanger according to claim 1, 2, or 3, **characterized in that** the first and/or second connection (8, 9) has a connecting piece (16), and **in that** a fluid-tight press fit (17) is provided between the connecting piece (16) and the corrugated pipe (12).

5. Heat exchanger according to claim 4, **characterized in that** the corrugated pipe (12) is provided between the connecting piece (16) and the stiffener (14), and **in that** the press fit (17) is formed between the connecting piece (16), the corrugated pipe (12) and the stiffener (14).

6. Heat exchanger according to one of claims 1 to 5, **characterized in that** the stiffener (14) in the pipe portions (13a, 13b) rests loosely against the corrugated pipe (12).

7. Heat exchanger according to one of claims 1 to 6, **characterized in that** the corrugated pipe (12) has a third pipe portion (13c) which is connected to the second connection (9), and **in that** the heat exchanger (7) has a further stiffener (14) provided in the corrugated pipe (12), which extends in the third pipe portion (13c) and ends in the second pipe portion (13b).

8. Heat accumulator having a container (2) for accommodating a heat transfer medium (4) and having the heat exchanger (7) according to one of claims 1 to 7.

9. Heat accumulator according to claim 8, **characterized in that** the connections (8, 9) of the heat exchanger (7) are connected to external connections (80, 90) of the heat accumulator (1).

10. Heat accumulator according to claim 8 or 9, **characterized in that** the heat accumulator has a flow channel (6) provided in the container (2), which is designed to form free convection of the heat transfer medium (4), wherein the second pipe portion (13b) is located in the flow channel (6).

11. Heat accumulator according to one of claims 8 to 10, **characterized in that** the flow channel (6) is designed to extend in a direction vertically in the area of the second pipe portion (13b).

12. Heat accumulator according to one of claims 8 to 11, **characterized in that** the wall (6a) of the flow channel (6) has thermal insulation (18).

## Revendications

1. Échangeur de chaleur muni d'un premier raccord et d'un deuxième (8, 9), avec un tuyau ondulé (12) prévu dans le trajet d'écoulement (10) entre le premier raccord et le deuxième (8, 9), qui comporte un premier tronçon de tuyau (13a) raccordé au premier raccord (8) et un deuxième tronçon de tuyau (13b) faisant suite à ce premier tronçon de tuyau (13a) et formant une spirale, **caractérisé en ce que** l'échangeur de chaleur (7) comporte un raidisseur (14) prévu dans le tuyau ondulé (12), qui passe dans le premier tronçon de tuyau (13a) et finit dans le deuxième tronçon de tuyau (13b).

2. Échangeur de chaleur selon la revendication 1, **caractérisé en ce que** le raidisseur (14) finit après le premier tour, de préférence le deuxième tour (15a), de la spirale (15) du deuxième tronçon de tuyau (13b).

3. Échangeur de chaleur selon la revendication 1 ou 2, **caractérisé en ce que** le raidisseur (14) est conçu comme un tuyau intérieur (14a).

4. Échangeur de chaleur selon la revendication 1, 2 ou 3, **caractérisé en ce que** le premier raccord et/ou le deuxième (8, 9) présentent un raccord (16) et **en ce qu'**un ajustement serré (17) étanche aux fluides est prévu entre le raccord (16) et le tuyau ondulé (12).

5. Échangeur de chaleur selon la revendication 4, **caractérisé en ce que** le tuyau ondulé (12) est prévu entre le raccord (16) et le raidisseur (14) et l'ajustement serré (17) se forme entre le raccord (16), le tuyau ondulé (12) et le raidisseur (14).

6. Échangeur de chaleur selon l'une des revendications 1 à 5, **caractérisé en ce que** le raidisseur (14) repose sans serrage sur le tuyau ondulé (12) dans les tronçons de tuyau (13a, 13b).

7. Échangeur de chaleur selon l'une des revendications 1 à 6, **caractérisé en ce que** le tuyau ondulé (12) comporte un troisième tronçon de tuyau (13c) qui est raccordé sur le deuxième raccord (9) et **en ce que** l'échangeur de chaleur (7) comporte un autre raidisseur (14) prévu dans le tuyau ondulé (12), qui passe dans le troisième tronçon de tuyau (13c) et finit dans le deuxième tronçon de tuyau (13b).

8. Accumulateur de chaleur muni d'un réservoir (2) destiné à recevoir un fluide caloporteur (4) et de l'échangeur de chaleur (7) selon l'une des revendications 1 à 7.

9. Accumulateur de chaleur selon la revendication 8, **caractérisé en ce que** les raccords (8, 9) de l'échangeur de chaleur (7) sont reliés à des raccords extérieurs (80, 90) de l'accumulateur de chaleur (1).

10. Accumulateur de chaleur selon la revendication 8 ou 9, **caractérisé en ce qu'**il comporte un conduit d'écoulement (6) prévu dans le réservoir (2), qui est conçu pour produire une convection libre du fluide caloporteur (4), le deuxième segment de tuyau (13b) se trouvant dans le conduit d'écoulement (6).

11. Accumulateur de chaleur selon l'une des revendications 8 à 10, **caractérisé en ce que** le conduit d'écoulement (6) est réalisé au niveau du deuxième tronçon de tuyau (13b) dans une direction verticale.

12. Accumulateur de chaleur selon l'une des revendications 8 à 11, **caractérisé en ce que** la paroi (6a) du conduit d'écoulement (6) comporte une isolation thermique (18).
